# FASCICULE DE BREVET EUROPEEN

(11) **EP 1 519 891 B1**
(45) Date de publication et mention de la délivrance du brevet: **29.03.2006**
(21) Numéro de dépôt: 03750785.2
(22) Date de dépôt: 01.07.2003
(51) Int. Cl.: B67B 3/20, B67B 3/02, B67B 3/18

(54) **DISPOSITIF DE VISSAGE ET DE SERTISSAGE D'UNE CAPSULE SUR UN GOULOT**
VORRICHTUNG ZUM AUFSCHRAUBEN UND QUETSCHEN EINER KAPPE AN EINEM HALS
DEVICE FOR SCREWING AND CRIMPING A CAP ON A NECK

(30) Priorité: 04.07.2002 FR 0208383
(43) Date de publication de la demande: 06.04.2005
(73) Titulaire: Alcan Packaging Capsules, 75218 Paris cedex 16 (FR)
(72) Inventeur: DENOM, Guy, F-33660 Saint Seurin sur l'Isle (FR); BOURREAU, Jean-Marie, F-24700 Le Pizou (FR)
(74) Mandataire: Pigasse, Daniel
(86) Numéro de dépôt international: PCT/FR2003/002030
(87) Numéro de publication internationale: WO 2004/005181

(56) Documents cités:
- US-A- 3 151 426
- US-A- 4 291 813

## Description

### DOMAINE DE L'INVENTION

L'invention concerne le domaine du capsulage des récipients, en particulier des bouteilles, et typiquement le vissage et le sertissage des capsules bouchage à vis sur des bouteilles à goulots filetés.

### ETAT DE LA TECHNIQUE

Le sertissage de capsules est généralement réalisé à l'aide d'une tête de capsulage à galets mobiles qui fonctionne selon le principe décrit dans le brevet français No 978 537.
Les éléments essentiels de la tête de sertissage comprennent notamment :
- un éjecteur à ressort, muni d'un embout profilé, à déplacement axial grâce à un coulisseau fixé au bâti de la machine à capsuler,
- une couronne rotative (mue en rotation par des moyens non représentés) ayant un coulisseau comme moyeu et sur laquelle sont fixées des tiges dont chacune porte, à son extrémité, un galet à libre rotation axiale,
- des ressorts agissant sur l'ensemble des tiges de manière à ce que les galets exercent une pression radiale sur la capsule durant le sertissage proprement dit ou sur l'embout profilé selon la phase du cycle de sertissage,
- des moyens de guidage.
Lors du sertissage d'une capsule de surbouchage, la couronne rotative, les tiges et les galets sont en rotation, et, tandis que l'embout appuie sur la tête de la capsule, il y a un déplacement relatif (axial) de la couronne rotative, des tiges et des galets par rapport à l'ensemble constitué par l'éjecteur et la jupe de la capsule : peu à peu, les galets, qui s'appuyaient initialement contre l'embout profilé, appuient contre la jupe de la capsule et la sertissent.
A plusieurs reprises, la demanderesse a déjà amélioré les têtes de sertissage existantes, soit en modifiant le profil des galets, comme décrit dans le brevet français No 2 469 379, soit encore en jouant sur la dureté des galets, comme décrit dans le brevet français No 2 675 495, soit enfin en jouant sur le nombre ou la configuration des galets, comme décrit dans le brevet français No 2 710 905.
Par ailleurs, on connaît aussi des têtes de vissage. La demande de brevet US 3 151 426 A décrit un dispositif de capsulage selon le préambule de la revendication 1.

### PROBLEMES POSES

Jusqu'à présent, l'opération de bouchage de bouteilles dotées de goulots filetés avec une capsule métallique à vis était effectuée en deux passes ou étapes, avec deux équipements différents :
- une étape de vissage de la capsule, à l'aide d'une tête de vissage,
- puis une étape de sertissage, à l'aide d'une tête de sertissage.

La présente invention vise à effectuer en une seule étape et avec un seul équipement les deux opérations de vissage et de sertissage, de manière à diminuer l'investissement de capsulage, c'est-à-dire le coût des équipements ou dispositifs de capsulage, à diminuer le temps de capsulage, à réduire l'encombrement des équipements de capsule.
A cette fin, la demanderesse a mis au point un dispositif permettant d'effectuer en une seule passe l'opération complète de vissage et de sertissage de la capsule de bouchage.

### DESCRIPTION DE L'INVENTION

L'invention consiste en un dispositif de capsulage selon la revendication 1.

Ainsi, avec le dispositif selon l'invention, un seul déplacement axial de la tête permet de réaliser successivement le vissage de la capsule puis son sertissage, ce qui résout les problèmes posés puisqu'une seule tête suffit là où deux têtes et deux équipements distincts étaient nécessaires avec les moyens usuels de l'état de la technique.

### DESCRIPTION DES FIGURES

Toutes les figures sont relatives à l'invention.
Les figures 1 à 6b sont des vues schématiques ou des coupes dans un plan vertical passant par l'axe de rotation (20) de la tête de capsulage (2) et l'axe de symétrie (71) du goulot (70) à boucher.
La figure 1 est une vue schématique du dispositif de capsulage (1).
Les figures 2 à 5 sont des demi-vues gauches de la tête de capsulage (2) durant différentes phases du capsulage, au fur et à mesure de la descente de la tête (2) par rapport au goulot (70) à capsuler :
   - la figure 2 représente la tête (2) avant le début du vissage de la capsule de bouchage (8) sur le goulot (70),
   - la figure 3 représente la tête (2) à la fin du vissage de la capsule (8), mais avant compression du joint (81) de la capsule,
   - la figure 4 représente la tête (2) après compression du joint (81) et début du basculement du bras de sertissage (40),
   - la figure 5 représente la tête (2) en fin de sertissage.
Les figures 6a et 6b sont relatives à la tête qui a été fabriquée, la figure 6a étant une vue de la majeur partie de la tête (2), alors que la figure 6b est une vue agrandie de la partie inférieure de la tête.
Les figures 7a à 7c représentent des diagrammes relatifs aux déplacements axiaux de la tête ou de ses différentes parties.
La figure 7a correspond aux déplacements - en ordonnée - des différentes parties de la tête pendant un seul cycle - en abscisse, à savoir d'abord une descente de la tête puis une remontée.
La figure 7b schématise plusieurs cycles (3 cycles) constitués de portions linéaires, alors que sur la figure 7c, le déplacement de la tête est sinusoïdal.

### DESCRIPTION DETAILLEE DE L'INVENTION

Selon l'invention, durant ledit premier déplacement, ledit moyen de vissage peut assurer une rotation de ladite capsule (8) par rapport audit goulot (70), avec une vitesse de rotation de ladite capsule (8) typiquement voisine de ladite vitesse de rotation Ω de ladite tête (2).
En effet, dès que la pièce d'appui (6) vient en contact de la capsule à visser, elle l'entraîne en rotation à la vitesse Ω.
Ce contact peut correspondre à une force axiale prédéterminée, et pour cela, comme illustré notamment sur les figures 2 et 3, ledit moyen de vissage peut comprendre un moyen, typiquement un ressort R0 (60), exerçant sur ladite tête (82) de ladite capsule (8) une force F0 allant typiquement de 20 N à 150 N, durant tout ou partie de ladite étape de vissage.

Selon l'invention, ledit moyen de sertissage peut comprendre au moins deux bras ou palonniers (40), chaque bras (40) étant porteur à son extrémité inférieure d'une molette de sertissage (41), articulés de manière à pouvoir être rapprochés dudit goulot (70) durant ladite étape de sertissage et écartés dudit goulot (70) durant ladite étape de vissage.

Comme cela apparaît notamment sur les figures 3 à 5, ladite tête (2) peut comprendre un moyen, typiquement un ressort R2 (42), pour exercer sur ladite tête (82) de ladite capsule (8) une force F2 allant typiquement de 500 N à 1500 N après ladite étape de vissage et durant tout ou partie de ladite étape de sertissage.

Comme on peut le voir sur la figure 4, ledit moyen pour exercer ladite force F2 peut être actionné typiquement avant que lesdites molettes (41) ne soient appliquées contre ladite jupe en vue du sertissage de ladite jupe (80), de manière à comprimer axialement ladite capsule (8) contre ledit goulot (70) et son buvant, en particulier lorsque ladite capsule (8) comprend un joint compressible (81) à comprimer avant l'étape de sertissage en vue d'assurer l'étanchéité du bouchage de ladite capsule (8) sur ledit goulot (70).

Selon une modalité de l'invention, ladite tête (2) peut comprendre :
a) un support C3 (3), typiquement cylindrique, solidarisé à un bâti fixe (10), apte à tourner selon ledit axe de rotation (20) avec ladite vitesse de rotation Ω typiquement prédéterminée et éventuellement constante, et à se déplacer axialement par rapport audit goulot (70) selon un déplacement axial D3,
b) un corps tubulaire C2 (4), coaxial et intérieur par rapport audit support C3 (3), mais apte à se déplacer axialement par rapport audit support C3 (3) selon un déplacement axial D2, ledit support C3 (3) comprenant une butée inférieure (30) pour limiter le déplacement axial dudit corps tubulaire C2 (4) et exerçant sur ledit corps tubulaire C2 (4) une force F2, typiquement grâce à un ressort R2 (42),
c) un corps central C1 (5), coaxial audit corps tubulaire C2 (4), typiquement creux, solidarisé audit corps tubulaire C2 (4) pour ledit déplacement D2 typiquement grâce à un jeu de roulements, typiquement de roulements à aiguilles (45), ledit corps tubulaire C2 (4) formant un moyeu pour ledit corps central C1 (5) jouant le rôle d'essieu,
d) un moyen de couplage partiel en rotation dudit corps tubulaire C2 (4) et dudit corps central C1 (5), une rotation dudit corps tubulaire C2 (4) n'entraînant une rotation dudit corps central C1 (5) que pendant ladite étape de vissage, la rotation dudit corps central C1 (5) étant apte à s'interrompre par apparition d'un couple antagoniste C en fin de vissage,
e) ledit corps central C1 (5) comprend une pièce d'appui C0 (6) destinée à entraîner en rotation ladite capsule (8) et apte à se déplacer axialement par rapport audit corps central C1 (5) selon un déplacement D0 correspondant typiquement à la hauteur de ladite portion filetée (700) de ladite capsule (8), une butée supérieure (51) pour ladite pièce d'appui (6) et un ressort R0 (60) exerçant sur ladite pièce d'appui C0 (6) une force F0, de manière assurer un couplage en rotation de ladite tête (2), via ladite pièce d'appui C0 (6), et de ladite capsule (8), et à former ledit moyen de vissage,
f) lesdits bras ou palonniers (40) dudit moyen de sertissage sont axialement solidaires dudit corps tubulaire C2 (4) et orientables grâce à un axe de rotation secondaire (44) typiquement solidaire dudit corps tubulaire C2 (4).

Ledit moyen de sertissage peut comprendre une came (32) axialement solidaire dudit support C3 (3), chacun desdits bras (40), typiquement rigides, comprenant une partie supérieure (400) typiquement dotée d'une roulette ou d'un galet ou patin de glissement (401), et un bras porte-molette (402) portant ladite molette (41), de manière à ce que ledit second déplacement entraîne une coopération temporaire de ladite came (32) et dudit galet ou patin (401), rapprochant ladite molette (41) dudit goulot (70) en vue dudit sertissage.

Selon une modalité de l'invention illustrée schématiquement sur la figure 1, ledit support C3 (3) de ladite tête (2) peut être solidarisé à un bras (12), typiquement horizontal, et est libre en rotation par rapport audit bras (12), ledit support C3 (3) et ledit bras (12) formant respectivement un ensemble essieu / moyeu, ledit bras (12) servant éventuellement de support pour un moteur formant ledit moyen de rotation (13) apte à entraîner en rotation ledit support C3 (3).
Ledit bras (12) et ledit bâti fixe (10) peuvent coopérer, typiquement grâce à une colonne verticale (14), de manière à assurer ledit déplacement axial D3 du support C3 (3) par translation dudit bras (12) dans un plan vertical, typiquement grâce à un moteur auxiliaire (11) servant d moyen de déplacement axial.

Mais, selon une autre modalité de l'invention (non représentée sur une figure), ledit bras (12) peut être embarqué sur une tourelle rotative et faire partie d'un ensemble de n têtes de capsulage (2), avec n allant typiquement de 2 à 12, les supports C3 (3) engrenant sur un pignon central pour produire la rotation desdits supports C3.

Selon l'invention, ledit moyen de couplage partiel en rotation dudit corps tubulaire C2 (4) et dudit corps central C1 (5) peut être un couplage magnétique ou électromagnétique, typiquement grâce à des aimants en regard (43, 50) portés par ledit corps tubulaire C2 (4) et ledit corps central C1 (5). Ces aimants en regard sont typiquement choisis pour que le couple exercé sur la capsule soit au plus égal à 80% de la valeur du couple limite correspondant à la déformation irréversible ou à la destruction de la capsule.

Il est avantageux qu'en fin d'étape de vissage, ladite pièce d'appui C0 (6) soit apte à venir en butée contre ladite butée supérieure (51), de manière à ce que ledit corps central C1 (5) et ledit corps tubulaire C2 (4) puissent transmettre à la tête (82) de ladite capsule (8) ladite force F2.

La vitesse de rotation Ω et la vitesse V de déplacement de ladite tête (2) durant ledit premier déplacement peuvent être asservies de manière à satisfaire la relation V = Hf. Ω / N, de manière à synchroniser la rotation de ladite capsule (8) et la vitesse de descente sur le goulot (70) durant ladite étape de vissage, les valeurs typiques de Hf, Ω et N étant de : 5 mm à 20 mm pour Hf, 150 tours/min à 500 tours/min pour Ω, 0,5 à 5 pour N, le nombre total de rotations allant de 10 à 25. Ainsi, il n'y a pas de risque de déformation des filets des capsules.

Un autre objet de l'invention est constitué par le procédé de capsulage d'une bouteille à l'aide du dispositif de capsulage (1) selon l'invention utilisant une tête de capsulage (2) assurant le vissage et le sertissage d'une capsule à vis (8) sur le goulot fileté (70) de ladite bouteille ou récipient (7) et dans lequel, ladite bouteille (7) ayant été au préalable mise en regard de ladite tête, typiquement par déplacement horizontal pas à pas, ou éventuellement en continu, de ladite bouteille (7) et alignement desdits axes de rotation (20) et de symétrie (71), et immobilisée durant un temps T correspondant à un cycle de capsulage, ladite tête est soumise à un mouvement cyclique de durée T par rapport audit goulot (70) comprenant typiquement une descente de ladite tête depuis un point haut jusqu'à un point bas, avec un temps de descente Td de ladite tête durant lequel, ladite capsule ayant été préalablement approvisionnée et placée sur ledit goulot, est effectué d'abord ledit vissage pendant un temps Tdv puis ledit sertissage pendant un temps Tds, ledit temps de descente Td étant sensiblement égal au temps nécessaire pour effectuer ledit premier et ledit second déplacements, puis un temps de remontée Tr de ladite tête, ladite bouteille une fois capsulée étant déplacée et remplacée par une nouvelle bouteille à capsuler typiquement lorsque ladite tête est audit point haut.
La figure 7a illustre schématiquement les différents déplacements (en ordonnées) en fonction du temps durant un cycle T (en abscisse).

Dans ce procédé, ledit mouvement cyclique de ladite tête (2) peut être un mouvement sinusoïdal typiquement obtenu par la coopération d'une bielle et d'une manivelle, comme illustré sur la figure 7c. Il peut être éventuellement un mouvement circulaire continu typiquement obtenu à l'aide d'une came.
Ledit mouvement cyclique de ladite tête peut être est un mouvement composé de parties linéaires à vitesse constante, typiquement obtenu avec des vérins hydrauliques, comme illustré sur la figure 7b. Dans ce cas, le temps de remontée Tr peut être inférieur au temps de descente Td, et typiquement au moins deux fois plus petit.

### EXEMPLE DE REALISATION

Les figures 6a et 6b constituent un exemple de réalisation d'une tête (2) selon l'invention, les figures 2 à 5 plus schématiques étant destinées à expliciter le fonctionnement de la tête (2) représentée sur les figures 6 a et 6b.
Pour ne pas alourdir les figures 3 à 5, les repères portés sur la figure 2 n'ont pas été repris sur les figures 3 à 5.

### AVANTAGES DE L'INVENTION

L'invention permet de résoudre les problèmes posés et permet d'effectuer en une seule étape et avec un seul équipement les deux opérations de vissage et de sertissage.
D'une part, le dispositif selon l'invention, s'il est légèrement plus coûteux qu'un dispositif de vissage ou un dispositif de sertissage, est très nettement inférieur au coût d'investissement de la somme de deux. Il en est de même du coût de maintenance du dispositif selon l'invention.
D'autre part, la demanderesse a observé que le dispositif selon l'invention permettait d'augmenter les cadences de production.
Enfin, le dispositif selon l'invention permet de diviser par deux l'encombrement au sol des moyens de vissage et capsulage proprement dit.

### LISTE DES REFERENCES

| | | | |
|---|---|---|---|
| Dispositif de capsulage | | | 1 |
| | Bâti fixe | | 10 |
| | Moyen de déplacement axial (moteur aux.) | | 11 |
| | Bras horizontal | | 12 |
| | Moyen de rotation (moteur) de 2 | | 13 |
| | Colonne verticale | | 14 |
| Tête de capsulage | | | 2 |
| | Axe de rotation | | 20 |
| Support C3 | | | 3 |
| | Butée inférieure | | 30 |
| | Couplage en rotation de 3 et 4 | | 31 |
| | Carne coopérant avec 401 | | 32 |
| Corps tubulaire C2 | | | 4 |
| | Bras ou palonniers | | 40 |
| | | Partie supérieure | 400 |
| | | Galet ou patin | 401 |
| | | Bras porte-molette | 402 |
| | | Ressort de sertissage | 403 |
| | | Ressort de rappel du bras 40 | 404 |
| | Molette de sertissage | | 41 |
| | Ressort R2 | | 42 |
| | Couplage partiel en rotation (aimants) | | 43 |
| | Axe de rotation secondaire | | 44 |
| | Roulements (à aiguilles) entre 4 et 5 | | 45 |
| | Centreur | | 46 |
| Corps central C1 | | | 5 |
| | Couplage partiel en rotation (aimants) | | 50 |
| | Butée supérieure | | 51 |
| | Embout adaptable au goulot | | 52 |
| Pièce d'appui CO | | | 6 |
| | Ressort R0 | | 60 |
| Bouteille, récipient | | | 7 |
| | Goulot | | 70 |
| | | Portion supérieure filetée | 700 |
| | | Portion inférieure ou bague | 701 |
| | Axe de symétrie | | 71 |
| Capsule de bouchage | | | 8 |
| | Jupe sertissable | | 80 |
| | Joint compressible | | 81 |
| | Tête | | 82 |
| Support de bouteille, récipient | | | 9 |

## Revendications

1. Dispositif de capsulage (1) d'un goulot (70) d'un récipient (7) doté d'un axe de symétrie (71), typiquement une bouteille, comprenant une portion supérieure filetée (700) de hauteur Hf dotée d'au moins un filet de N tours et une portion inférieure ou bague de sertissage (701), à l'aide d'une capsule de bouchage (8) à vis dotée d'une tête (82) et d'une jupe sertissable (80) métallique, ledit dispositif (1) comprenant une tête de capsulage (2) apte à tourner à une vitesse de rotation Ω, grâce à un moyen de rotation (13), selon un axe de rotation (20) commun avec ledit axe de symétrie (71), et à déplacement axial de manière à rapprocher, lors dudit capsulage, grâce à un moyen de déplacement axial, ladite tête de capsulage (2) dudit goulot (70) typiquement fixe axialement, ladite tête de capsulage (2) étant dotée d'un moyen de vissage de ladite capsule (8) à ladite portion supérieure filetée (700) dudit goulot (70), et d'un moyen de sertissage de ladite jupe (80) sous ladite bague de sertissage (701),
**caractérisé en ce que**:
a) ledit déplacement axial comprend un premier déplacement axial de ladite tête de capsulage (2) activant ledit moyen de vissage et un second déplacement axial de ladite tête de capsulage (2) activant ledit moyen de sertissage,
b) ledit moyen de vissage assure, durant ledit premier déplacement, une rotation de ladite capsule (8) par rapport audit goulot (70), ledit moyen de vissage comprenant un moyen exerçant sur ladite tête (82) de ladite capsule (8) une force F0 allant typiquement de 20 N à 150 N, durant tout ou partie de ladite étape de vissage,
de manière à avoir successivement, et en un seul déplacement axial de ladite tête de capsulage (2), une étape de vissage et une étape de sertissage constituant ledit capsulage.

2. Dispositif selon la revendication 1 dans lequel ledit moyen de vissage assure ladite rotation avec une vitesse de rotation de ladite capsule (8) typiquement voisine de ladite vitesse de rotation Ω de ladite tête de capsulage (2).

3. Dispositif selon la revendication 2 dans lequel ledit moyen de vissage comprend un ressort R0 (60) exerçant sur ladite tête (82) de ladite capsule (8) ladite force F0.

4. Dispositif selon une quelconque des revendications 1 à 3 dans lequel ledit moyen de sertissage comprend au moins deux bras ou palonniers (40), chaque bras (40) étant porteur à son extrémité inférieure d'une molette de sertissage (41), articulés de manière à pouvoir être rapprochés dudit goulot (70) durant ladite étape de sertissage et écartés dudit goulot (70) durant ladite étape de vissage.

5. Dispositif selon une quelconque des revendications 1 à 4 dans lequel ladite tête de capsulage (2) comprend un moyen, typiquement un ressort R2 (42), pour exercer sur ladite tête (82) de ladite capsule (8) une force F2 allant typiquement de 500 N à 1500 N après ladite étape de vissage et durant tout ou partie de ladite étape de sertissage.

6. Dispositif selon la revendication 5 dans lequel ledit moyen pour exercer ladite force F2 est actionné typiquement avant que lesdites molettes (41) ne soient appliquées contre ladite jupe en vue du sertissage de ladite jupe (80), de manière à comprimer axialement ladite capsule (8) contre ledit goulot (70) et son buvant, en particulier lorsque ladite capsule (8) comprend un joint compressible (81) à comprimer avant l'étape de sertissage en vue d'assurer l'étanchéité du bouchage de ladite capsule (8) sur ledit goulot (70).

7. Dispositif selon une quelconque des revendications 4 à 6 dans lequel ladite tête de capsulage (2) comprend :
a) un support C3 (3), typiquement cylindrique, solidarisé à un bâti fixe (10), apte à tourner selon ledit axe de rotation (20) avec ladite vitesse de rotation Ω typiquement prédéterminée et éventuellement constante, et à se déplacer axialement par rapport audit goulot (70) selon un déplacement axial D3,
b) un corps tubulaire C2 (4), coaxial et intérieur par rapport audit support C3 (3), mais apte à se déplacer axialement par rapport audit support C3 (3) selon un déplacement axial D2, ledit support C3 (3) comprenant une butée inférieure (30) pour limiter le déplacement axial dudit corps tubulaire C2 (4) et exerçant sur ledit corps tubulaire C2 (4) une force F2, typiquement grâce à un ressort R2 (42),
c) un corps central C1 (5), coaxial audit corps tubulaire C2 (4), typiquement creux, solidarisé audit corps tubulaire C2 (4) pour ledit déplacement D2 typiquement grâce à un jeu de roulements, typiquement de roulements à aiguilles (45), ledit corps tubulaire C2 (4) formant un moyeu pour ledit corps central C1 (5) jouant le rôle d'essieu,
d) un moyen de couplage partiel en rotation dudit corps tubulaire C2 (4) et dudit corps central C1 (5), une rotation dudit corps tubulaire C2 (4) n'entraînant une rotation dudit corps central C1 (5) que pendant ladite étape de vissage, la rotation dudit corps central C1 (5) étant apte à s'interrompre par apparition d'un couple antagoniste C en fin de vissage,
e) ledit corps central C1 (5) comprend une pièce d'appui C0 (6) destinée à entraîner en rotation ladite capsule (8) et apte à se déplacer axialement par rapport audit corps central C1 (5) selon un déplacement D0 correspondant typiquement à la hauteur de ladite portion filetée (700) de ladite capsule (8), une butée supérieure (51) pour ladite pièce d'appui (6) et un ressort R0 (60) exerçant sur ladite pièce d'appui C0 (6) une force F0, de manière assurer un couplage en rotation de ladite tête de capsulage (2), via ladite pièce d'appui C0 (6), et de ladite capsule (8), et à former ledit moyen de vissage,
f) lesdits bras ou palonniers (40) dudit moyen de sertissage sont axialement solidaires dudit corps tubulaire C2 (4) et orientables grâce à un axe de rotation secondaire (44) typiquement solidaire dudit corps tubulaire C2 (4).

8. Dispositif selon la revendication 7 dans lequel ledit moyen de sertissage comprend une came (32) axialement solidaire dudit support C3 (3), chacun desdits bras (40), typiquement rigides, comprenant une partie supérieure (400) typiquement dotée d'une roulette ou d'un galet ou patin de glissement (401), et un bras porte-molette (402) portant ladite molette (41), de manière à ce que ledit second déplacement entraîne une coopération temporaire de ladite came (32) et dudit galet ou patin (401), rapprochant ladite molette (41) dudit goulot (70) en vue dudit sertissage.

9. Dispositif selon une quelconque des revendications 7 à 8 dans lequel ledit support C3 (3) de ladite tête de capsulage (2) est solidarisé à un bras (12), typiquement horizontal, et est libre en rotation par rapport audit bras (12), ledit support C3 (3) et ledit bras (12) formant respectivement un ensemble essieu / moyeu, ledit bras (12) servant éventuellement de support pour un moteur formant ledit moyen de rotation (13) apte à entraîner en rotation ledit support C3 (3).

10. Dispositif selon la revendication 9 dans lequel ledit bras (12) et ledit bâti fixe (10) coopèrent, typiquement grâce à une colonne verticale (14), de manière à assurer ledit déplacement axial D3 du support C3 (3) par translation dudit bras (12) dans un plan vertical, typiquement grâce à un moteur auxiliaire (11) servant de moyen de déplacement axial.

11. Dispositif selon la revendication 9 dans lequel ledit bras (12) est embarqué sur une tourelle rotative et faire partie d'un ensemble de n têtes de capsulage (2), avec n allant typiquement de 2 à 12, les supports C3 (3) engrenant sur un pignon central pour produire la rotation desdits supports C3.

12. Dispositif selon une quelconque des revendications 7 à 11 dans lequel ledit moyen de couplage partiel en rotation dudit corps tubulaire C2 (4) et dudit corps central C1 (5) est un couplage magnétique ou électromagnétique, typiquement grâce à des aimants en regard (43, 50) portés par ledit corps tubulaire C2 (4) et ledit corps central C1 (5).

13. Dispositif selon une quelconque des revendications 7 à 12 dans lequel, en fin d'étape de vissage, ladite pièce d'appui C0 (6) est apte à venir en butée contre ladite butée supérieure (51), de manière à ce que ledit corps central C1 (5) et ledit corps tubulaire C2 (4) puissent transmettre à la tête (82) de ladite capsule (8) ladite force F2.

14. Dispositif selon une quelconque des revendications 1 à 13 dans lequel la vitesse de rotation Ω et la vitesse V de déplacement de ladite tête de capsulage (2) durant ledit premier déplacement sont asservies de manière à satisfaire la relation V = Hf. Ω / N, de manière à synchroniser typiquement la rotation de ladite capsule (8) et sa descente sur le goulot (70) durant ladite étape de vissage, Hf, Ω et N étant respectivement compris entre 5 mm et 20 mm pour Hf, 150 tours/min et 500 tours/min pour Ω et 10 tours et 25 tours pour N.

15. Procédé de capsulage d'une bouteille à l'aide du dispositif de capsulage (1) selon une quelconque des revendications 1 à 14 dans lequel ladite tête de capsulage (2) assure le vissage et le sertissage d'une capsule à vis (8) sur le goulot fileté (70) de ladite bouteille ou récipient (7), et dans lequel, ladite bouteille (7) ayant été au préalable mise en regard de ladite tête, typiquement par déplacement horizontal pas à pas, ou éventuellement en continu, de ladite bouteille (7) et alignement desdits axes de rotation (20) et de symétrie (71), et immobilisée durant un temps T correspondant à un cycle de capsulage, ladite tête est soumise à un mouvement cyclique de durée T par rapport audit goulot (70) comprenant typiquement une descente de ladite tête depuis un point haut jusqu'à un point bas, avec un temps de descente Td de ladite tête durant lequel, ladite capsule ayant été préalablement approvisionnée et placée sur ledit goulot, est effectué d'abord ledit vissage pendant un temps Tdv puis ledit sertissage pendant un temps Tds, ledit temps de descente Td étant sensiblement égal au temps nécessaire pour effectuer ledit premier et ledit second déplacements, puis un temps de remontée Tr de ladite tête, ladite bouteille une fois capsulée étant déplacée et remplacée par une nouvelle bouteille à capsuler typiquement lorsque ladite tête est audit point haut.

16. Procédé selon la revendication 15 dans lequel ledit mouvement cyclique de ladite tête de capsulage (2) est un mouvement sinusoïdal typiquement obtenu par la coopération d'une bielle et d'une manivelle.

17. Procédé selon la revendication 15 dans lequel ledit mouvement cyclique de ladite tête (2) est un mouvement circulaire continu typiquement obtenu à l'aide d'une came.

18. Procédé selon la revendication 15 dans lequel ledit mouvement cyclique de ladite tête est un mouvement composé de parties linéaires à vitesse constante, typiquement obtenu avec des vérins hydrauliques.

19. Procédé selon la revendication 18 dans lequel le temps de remontée Tr est inférieur au temps de descente Td, et typiquement au moins deux fois plus petit.

## Patentansprüche

1. Vorrichtung (1) zum Verschließen des Halses (70) eines mit einer Symmetrieachse (71) versehenen Behälters (7), typischerweise einer Flasche, welcher Hals einen gewindeten oberen Teil (700) der Höhe Hf mit mindestens einem Gewinde mit N Gängen und einen unteren Teil oder Quetschring (701) aufweist, unter Verwendung einer Schraubverschlusskappe (8) mit einem Kopf (82) und einem metallischen, quetschbaren Mantel (80), wobei die Vorrichtung (1) einen Verschließkopf (2) aufweist, der sich vermittels eines Drehmittels (13) mit einer Geschwindigkeit Ω entlang einer mit der Symmetrieachse (71) gemeinsamen Drehachse (20) und mit Axialverschiebung drehen kann, so dass beim Verschließen, mit Hilfe eines Mittels zur Axialverschiebung, der Verschließkopf (2) an den typischerweise axial feststehenden Hals (70) geführt wird, wobei der Verschließkopf (2) mit einem Mittel zum Anschrauben der Kappe (8) an den gewindeten oberen Teil (700) des Halses (70) und einem Mittel zum Anquetschen des Mantels (80) unter dem Quetschring (701) versehen ist, **dadurch gekennzeichnet, dass**:
a) die Axialverschiebung eine erste Axialverschiebung des Verschließkopfes (2) zur Aktivierung des Schraubmittels und eine zweite Axialverschiebung des Verschließkopfes (2) zur Aktivierung des Quetschmittels umfasst,
b) das Schraubmittel während der ersten Verschiebung ein Drehen der Kappe (8) in Bezug auf den Hals (70) gewährleistet, wobei das Schraubmittel ein Mittel aufweist, welches während des ganzen oder eines Teils des Schraubvorgangs auf den Kopf (82) der Kappe (8) eine Kraft F0 von typischerweise 20 N bis 150 N ausübt,
um aufeinanderfolgend und mit einer einzigen Axialverschiebung des Verschließkopfes (2) einen das Verschließen darstellenden Schraubvorgang und Quetschvorgang zu erzielen.

2. Vorrichtung nach Anspruch 1, bei der das Schraubmittel das Drehen mit einer Drehgeschwindigkeit der Kappe (8) gewährleistet, die typischerweise mit der Drehgeschwindigkeit Ω des Verschließkopfes (2) vergleichbar ist.

3. Vorrichtung nach Anspruch 2, bei der das Schraubmittel eine Feder R0 (60) aufweist, die auf den Kopf (82) der Kappe (8) die Kraft F0 ausübt.

4. Vorrichtung nach irgendeinem der Ansprüche 1 bis 3, bei der das Quetschmittel mindestens zwei Arme oder Schwinghebel (40) aufweist, wobei jeder Arm (40) an seinem unteren Ende eine Quetschrolle (41) trägt, die gelenkig gelagert sind, um während des Quetschvorgangs zum Hals (70) hingeführt und während des Schraubvorgangs vom Hals (70) weggeführt werden zu können.

5. Vorrichtung nach irgendeinem der Ansprüche 1 bis 4, bei der der Verschließkopf (2) ein Mittel, typischerweise eine Feder R2 (42) aufweist, um nach dem Schraubvorgang und während des ganzen oder eines Teils des Quetschvorgangs auf den Kopf (82) der Kappe (8) eine Kraft F2 von typischerweise 500 N bis 1500 N auszuüben.

6. Vorrichtung nach Anspruch 5, bei der das Mittel zum Ausüben der Kraft F2 typischerweise vor dem Anlegen der Rollen (41) an den Mantel zum Anquetschen des Mantels (80) betätigt wird, so dass die Kappe (8) axial an den Hals (70) und seinen Mündungsrand gepresst wird, insbesondere dann, wenn die Kappe (8) eine komprimierbare Dichtung (81) aufweist, die vor dem Quetschvorgang zu komprimieren ist, um den dichten Verschluss der Kapsel (8) auf dem Hals (70) zu gewährleisten.

7. Vorrichtung nach irgendeinem der Ansprüche 4 bis 6, bei der Verschließkopf (2) umfasst:
a) einen Träger C3 (3), typischerweise zylinderförmig, an einem feststehenden Gestell (10) befestigt, entlang der Drehachse (20) mit der typischerweise vorbestimmten und eventuell konstanten Drehgeschwindigkeit Q drehbar und in Bezug auf den Hals (70) gemäß einer Axialverschiebung D3 axial verschiebbar,
b) einen rohrförmigen Körper C2 (4), koaxial und innenliegend in Bezug auf den Träger C3 (3), aber axial verschiebbar in Bezug auf den Träger C3 (3) gemäß einer Axialverschiebung D2, wobei der Träger C3 (3) einen unteren Anschlag (30) zur Begrenzung der Axialverschiebung des Rohrkörpers C2 (4) aufweist, der auf den Rohrkörper C2 (4) eine Kraft F2 ausübt, typischerweise vermittels einer Feder R2 (42),
c) einen zentralen Körper C1 (5), koaxial zum rohrförmigen Körper C2 (4), typischerweise hohl, am rohrförmigen Körper C2 (4) für die Verschiebung D2 typischerweise über einen Satz Lager, typischerweise Nadellager (45) befestigt, wobei der rohrförmige Körper C2 (4) eine Nabe für den zentralen Körper C1 (5) als Achse bildet,
d) ein Mittel zur partiellen Kopplung beim Drehen zwischen dem rohrförmigen Körper C2 (4) und dem zentralen Körper C1 (5), wobei ein Drehen des rohrförmigen Körpers C2 (4) eine Drehen des zentralen Körpers C1 (5) nur während des Schraubvorgangs bewirkt, da das Drehen des zentralen Körpers C1 (5) durch Auftreten eines Rückdrehmoments C am Ende des Schraubvorgangs unterbrochen werden kann,
e) wobei der zentrale Körper C1 (5) ein Halteteil C0 (6) aufweist, das dazu bestimmt ist, die Kappe (8) in Drehung zu versetzen, und geeignet ist, sich in Bezug auf den zentralen Körper C1 (5) gemäß einer Verschiebung D0, welche typischerweise der Höhe des gewindeten Teils (700) der Kappe (8) entspricht, axial zu verschieben, wobei ein oberer Anschlag (51) für das Halteteil (6) und eine Feder R0 (60) auf das Halteteil C0 (6) eine Kraft F0 ausüben, um eine Kopplung beim Drehen zwischen dem Verschließkopf (2) und der Kappe (8) über das Halteteil C0 (6) zu gewährleisten und das Schraubmittel zu bilden,
f) wobei die Arme oder Schwenkhebel (40) des Quetschmittels axial mit dem rohrförmigen Körper C2 (4) verbunden und durch eine typischerweise mit dem rohrförmigen Körper C2 (4) verbundene Nebendrehachse (44) schwenkbar sind.

8. Vorrichtung nach Anspruch 7, bei der das Quetschmittel eine Kurvenscheibe (32) aufweist, die axial mit dem Träger C3 (3) verbunden ist, wobei die Arme (40), welche typischerweise starr ausgebildet sind, jeweils einen typischerweise mit einer Rolle oder einem Gleiträdchen oder Gleitstück (401) versehen oberen Bereich (400) und einen Rollenträgerarm (402) aufweisen, an dem die Rolle (41) gehalten ist, so dass die zweite Verschiebung zu einem temporären Zusammenwirken der Kurvenscheibe (32) und des Gleiträdchens oder Gleitstücks (401) führt, wodurch die Rolle (41) zum Quetschen an den Hals (70) geführt wird.

9. Vorrichtung nach irgendeinem der Ansprüche 7 bis 8, bei der der Träger C3 (3) des Verschließkopfes (2) an einem typischerweise horizontalen Arm (12) befestigt und gegenüber diesem Arm (12) frei drehbar ist, welcher Träger C3 (3) und welcher Arm (12) jeweils ein Achse-Nabe-System bilden, wobei der Arm (12) gegebenenfalls als Träger für einen das Drehmittel (13) bildenden Motor dient, mit dem der Träger C3 (3) in Drehung versetzt werden kann.

10. Vorrichtung nach Anspruch 9, bei der der Arm (12) und das feststehende Gestell (10) typischerweise über eine vertikale Säule (14) so zusammenwirken, dass die Axialverschiebung D3 des Trägers C3 (3) durch Translation des Arms (12) in vertikaler Ebene bewirkt wird, typischerweise durch einen Hilfsmotor (11), der als Mittel für die Axialverschiebung dient

11. Vorrichtung nach Anspruch 9, bei der der Arm (12) auf einem Drehturm gelagert und Bestandteil von n Verschließköpfen (2) ist, mit n typischerweise zwischen 2 und 12, wobei die Träger C3 (3) auf einem zentralen Ritzel in Eingriff kommen, um die Drehung der Träger C3 herbeizuführen.

12. Vorrichtung nach irgendeinem der Ansprüche 7 bis 11, bei der das Mittel zur partiellen Kopplung beim Drehen zwischen dem rohrförmigen Körper C2 (4) und dem zentralen Körper C1 (5) eine magnetische oder elektromagnetische Kopplung ist, typischerweise durch gegenüberliegende Magnete (43, 50) auf dem rohrförmigen Körper C2 (4) und dem zentralen Körper C1 (5).

13. Vorrichtung nach irgendeinem der Ansprüche 7 bis 12, bei der das Halteteil C0 (6) am Ende des Schraubvorgangs am oberen Anschlag (51) anschlagen kann, so dass der zentrale Körper C1 (5) und der rohrförmige Körper C2 (5) die Kraft F2 auf den Kopf (82) der Kappe (8) übertragen können.

14. Vorrichtung nach irgendeinem der Ansprüche 1 bis 13, bei der die Drehgeschwindigkeit Ω und die Geschwindigkeit V zur Verschiebung des Verschließkopfes (2) während der ersten Verschiebung so geregelt sind, dass sie die Relation V = Hf. Ω / N erfüllen, um typischerweise das Drehen der Kappe (8) und ihr Absenken auf den Hals (70) während des Aufschraubvorgangs zu synchronisieren, wobei Hf, Ω bzw. N zwischen 5 mm und 20 mm für Hf, 150 U/min bis 500 U/min für Ω und 10 Umdrehungen bis 25 Umdrehungen für N liegen.

15. Verfahren zum Verschließen einer Flasche vermittels einer Verschließvorrichtung (1) nach irgendeinem der Ansprüche 1 bis 14, bei dem der Verschließkopf (2) das Anschrauben und das Anquetschen einer Schraubkappe (8) an einen Gewindehals (70) der Flasche oder des Behälters (7) gewährleistet und bei dem, nachdem die Flasche (7) vorher dem Verschließkopf gegenüberliegend angeordnet wurde, typischerweise durch schrittweise oder eventuell kontinuierliche Waagerechtverstellung der Flasche (7) und Ausrichtung der Dreh- (20) und Symmetrieachse (71), und für eine dem Verschließvorgang entsprechende Zeit T immobilisiert wurde, der Verschließkopf einer zyklischen Bewegung der Dauer T in Bezug auf den Hals (70) unterworfen wird, die typischerweise ein Absenken des Verschließkopfes von einem Hochpunkt bis auf einen Tiefpunkt umfasst, und zwar mit einer Absenkzeit Td des Verschließkopfes während der, nachdem die Kappe vorher bereitgestellt und auf den Hals gesetzt wurde, zunächst das Anschrauben während einer Zeit Tdv und dann das Anquetschen während einer Zeit Tds erfolgt, wobei die Absenkzeit Td im Wesentlichen der Zeit entspricht, die notwendig ist, um die erste und die zweite Verschiebung durchzuführen, und einer Aufstiegszeit Tr des Verschließkopfes, wobei die Flasche nach dem Verschließen fortbewegt und durch eine neue zu verschließende Flasche ersetzt wird, typischerweise wenn sich der Verschließkopf am Hochpunkt befindet.

16. Verfahren nach Anspruch 15, bei dem die zyklische Bewegung des Verschließkopfes (2) eine sinusförmige Bewegung ist, die typischerweise durch das Zusammenwirken einer Pleuelstange und einer Kurbel erzielt wird.

17. Verfahren nach Anspruch 15, bei dem die zyklische Bewegung des Verschließkopfes (2) eine kontinuierliche, kreisförmige Bewegung ist, die typischerweise durch eine Kurvenscheibe erzielt wird.

18. Verfahren nach Anspruch 15, bei dem die zyklische Bewegung des Verschließkopfes eine aus geradlinigen Teilen mit konstanter Geschwindigkeit zusammengesetzte Bewegung ist, die typischerweise mit Hydraulikzylindern erzielt wird.

19. Verfahren nach Anspruch 18, bei dem die Aufstiegszeit Tr geringer als die Absenkzeit Td ist, typischerweise mindestens zweimal geringer.

## Claims

1. Capping device (1) for a neck (70) of a receptacle (7) with an axis of symmetry (71), typically a bottle, comprising a threaded upper portion (700) with height Hf provided with at least one thread with N turns and a lower portion or crimping ring (701), using a screw sealing cap (8) provided with a head (82) and a metallic crimpable skirt (80), the said device (1) comprising a capping head (2) capable of rotating at a rotation speed Ω using a rotation means (13), about an axis of rotation (20) common with the said axis of symmetry (71), and with axial displacement so as to move the said capping head (2) closer to the said neck (70) typically fixed in the axial direction, said capping head (2) having a means of screwing said cap (8) to the said threaded upper portion (700) of the said neck (70), and having a means of crimping said crimpable skirt (80), under said crimping ring (701), **characterised in that**:
a) the said axial displacement consisting of a first axial displacement of the said capping head (2) activating said means of screwing and a second axial displacement of said capping head (2) activating the said means of crimping.
b) the said screwing means rotates the said cap (8) with respect to the said neck (70), during the said first displacement, the said screwing means comprising a means applying a force F0 on the said head (82) of the said cap (8) varying typically from 20 N to 150 N, during all or part of the said screwing step,
so as to have a screwing step and a crimping step forming the said capping operation, in a single axial displacement of the said capping head (2).

2. Device according to claim 1 in which the said screwing means rotates the said cap (8) with a rotation speed typically close to the said rotation speed Ω of the said capping head (2).

3. Device according to claim 2, in which the said screwing means comprises a spring R0 (60) applying the said force F0 on the said head (82) of the said cap (8).

4. Device according to any one of claims 1 to 3, in which the said crimping means includes at least two arms or lifting beams (40), each arm (40) carrying a crimping roller (41) at its lower end, articulated so that it can be brought closer to the said neck (70) during the said crimping step and moved away from the said neck (70) during the said screwing step.

5. Device according to any one of claims 1 to 4 in which the said capping head (2) includes a means, typically a spring R2 (42) for applying a force F2 on the said head (82) of the said cap (8), typically varying from 500 N to 1500 N after the said screwing step and during all or part of the said crimping step.

6. Device according to claim 5, in which the said means for applying the said force F2 is typically activated before the said rollers (41) are applied in contact with the said skirt in order to crimp the said skirt (80), so as to axially compress the said cap (8) in contact with the said neck (70) and its sealing ring, particularly when the said cap (8) comprises a compressible seal (81) to be compressed before the crimping step in order to seal the said cap (8) on the said neck (70).

7. Device according to any one of claims 4 to 6 in which the said capping head (2) comprises:
a) a support C3 (3), typically cylindrical, solidarised to a fixed frame (10), capable of turning about the said axis of rotation (20) with the said rotation speed Ω typically predetermined and possibly constant, and moving in the axial direction with respect to the said neck (70) with an axial displacement D3,
b) a coaxial tubular body C2 (4) internal to the said support C3 (3) and coaxial with it, but capable of moving axially with respect to the said support C3 (3) with an axial displacement D2, the said support C3 (3) comprising a lower stop (30) to limit the axial displacement of the said tubular body C2 (4) and applying a force F2 on the said tubular body C2 (4), typically using a spring R2 (42),
c) a central body C1 (5), coaxial with the said tubular body C2 (4), typically hollow, solidarised to the said tubular body C2 (4) for the said displacement D2 typically by means of a set of bearings, typically needle bearings (45), the said tubular body C2 (4) forming a hub for the said central body C1 (5) acting as an axle,
d) a means for partial coupling of the said tubular body C2 (4) and the said central body C1 (5) in rotation, rotation of the said tubular body C2 (4) only causing a rotation of the said central body C1 (5) during the said screwing step, rotation of the said central body C1 (5) possibly being interrupted by the development of an opposing torque C at the end of screwing,
e) the said central body C1 (5) comprises a bearing part C0 (6) that will cause rotation of the said cap (8) and move axially with respect to the said central body C1 (5) with a displacement D0 typically corresponding to the height of the said threaded portion (700) of the said cap (8), an upper stop (51) for the said bearing part (6) and a spring R0 (60) applying a force F0 on the said bearing part C0 (6) so as to provide coupling of the said capping head (2) through the said bearing part C0 (6) and the said cap (8) in rotation, and to form the said screwing means,
f) the said arms or lifting beams (40) of the said crimping means are axially fixed to the said tubular body C2 (4) and can be rotated due to a secondary rotation axis (44) typically fixed to the said tubular body C2(9).

8. Device according to claim 7 in which the said crimping means includes a cam (32) axially fixed to the said support C3 (3), each of the said typically rigid arms (40) comprising an upper part (400) typically provided with a caster or a wheel or a sliding pad (401), and a roller support arm (402) supporting the said roller (41), such that the said second displacement causes a temporary cooperation of the said cam (32) and the said wheel or pad (401), bringing the said roller (41) closer to the said neck (70) for the said crimping.

9. Device according to either claim 7 or 8 in which the said support C3 (3) of the said capping head (2) is solidarised to an arm (12), typically horizontal, and is free in rotation with respect to the said arm (12), the said support C3 (3) and the said arm (12) respectively forming an axle / hub assembly, the said arm (12) possibly acting as a support for a motor forming the said rotation means (13) capable of driving the said support C3 (3) in rotation.

10. Device according to claim 9 in which the said arm (12) and the said fixed frame (10) cooperate, typically using a vertical column (14) so as to assure the said axial displacement D3 of the support C3 (3) by translation of the said arm (12) in a vertical plane, typically by means of an auxiliary motor (11) acting as an axial displacement means.

11. Device according to claim 9 in which the said arm (12) is placed onboard a rotary turret and forms part of a set of n capping heads (2), where n typically varies from 2 to 12, the supports C3 (3) being engaged to a central gearwheel to rotate the said supports C3.

12. Device according to any one of claims 7 to 11 in which the said partial rotational coupling means of the said tubular body C2 (4) and the said central body C1 (5) is a magnetic or electromagnetic coupling, typically by means of facing magnets (43, 50) supported by the said tubular body C2 (4) and the said central body C1 (5).

13. Device according to any one of claims 7 to 12 in which, at the end of the screwing step, the said bearing part C0 (6) can be brought into contact with the said upper stop (51) so that the said central body C1 (5) and the said tubular body C2 (4) can transmit the said force F2 to the head (82) of the said cap (8).

14. Device according to any one of claims 1 to 13 in which the rotation speed Ω and displacement speed V of the said capping head (2) during the said first displacement are slaved so as to satisfy the relation V = Hf . Ω/N so as to synchronise rotation of the said cap (8) and lowering it onto the neck (70) during the said screwing step, typical values of Hf, Ω and N being between 5 mm and 20 mm for Hf, between 150 rpm and 500 rpm for Ω, and between 10 and 25 turns for N.

15. Method of capping a bottle using the capping device (1) according to any one of claims 1 to 14 in which the said capping head (2) screws and crimps a screw cap (8) on the threaded neck (70) of the said bottle or receptacle (7) and in which the said bottle (7) having firstly being brought facing the said head, typically by horizontal step by step displacement, or possibly continuous displacement, of the said bottle (7) and alignment of the said rotation axis (20) and the axis of symmetry (71) and held still for a time T corresponding to one capping cycle, the said head is subjected to a cyclic movement with duration T with respect to the said neck (70) typically including lowering of the said head from a high point to a low point, with a lowering time Td of the said head during which the said cap was firstly procured and placed on the said neck, the said screwing is carried out first during a time Tdv followed by the said crimping for a time Tds, the said lowering time Td being approximately equal to the time necessary to perform the said first and second displacements, followed by a rise time Tr of the said head, the said bottle after being capped being displaced and replaced by another bottle to be capped typically when the said head is at the said high point.

16. Method according to claim 15 in which the said cyclic movement of the said capping head (2) is a sinusoidal movement typically obtained by cooperation of a connecting rod and a crank.

17. Method according to claim 15 in which the said cyclic movement of the said head (2) is a continuous circular movement typically obtained using a cam.

18. Method according to claim 15 in which the said cyclic movement of the said head is a movement composed of linear parts at constant speed, typically obtained with hydraulic jacks.

19. Method according to claim 18 in which the rise time Tr may be shorter than the lowering time Td, and typically less than half as long.
